# FASCICULE DE BREVET EUROPEEN

(11) **EP 1 957 723 B1**
(45) Date de publication et mention de la délivrance du brevet: **05.06.2013**
(21) Numéro de dépôt: 05807854.4
(22) Date de dépôt: 10.11.2005
(51) Int. Cl.: E04B 1/32

(54) **KIT DE CONSTRUCTION POUR HABITATION TEMPORAIRE ET OU DEMONTABLE**
BAUSATZ FÜR EINE VORÜBERGEHENDE UND/ODER DEMONTIERBARE BEHAUSUNG
CONSTRUCTION KIT FOR A TEMPORARY AND/OR DISASSEMBLABLE DWELLING

(43) Date de publication de la demande: 20.08.2008
(73) Titulaire: Clerc, Pierre, 1636 Broc (CH)
(72) Inventeur: Clerc, Pierre, 1636 Broc (CH)
(74) Mandataire: Vuille, Roman
(86) Numéro de dépôt international: PCT/EP2005/012043
(87) Numéro de publication internationale: WO 2007/054110

(56) Documents cités:
- GB-A- 1 184 548
- US-A- 4 203 265
- US-A- 4 355 781
- US-A- 4 611 441
- US-A1- 2003 213 186

## Description

### Domaine de l'Invention

L'invention relève du domaine des habitations dites temporaires ou provisoires, plus particulièrement d'un modèle d'habitation temporaire conçu de sorte à être monté à partir d'un kit de construction et ensuite démonté après usage.

### Etat de l'art antérieur

La nécessité de disposer d'abris, d'habitats ou d'habitations temporaires est une évidence. Les populations migrantes en font usage depuis des millénaires déjà, sous forme de huttes, cases ou abris tels des igloos construits sur le site choisi pour un temps, à partir de matériaux trouvés sur place. Certaines populations transportent avec elles le matériel nécessaire et procèdent alors au montage et démontage de l'habitation, par exemples tentes, yourtes ou cabanes chaque fois que nécessaire.

Dans des situations d'urgence ou de catastrophes naturelles, il convient de procurer très rapidement aux populations sinistrées des habitations de remplacement assurant la protection, le confort et la sécurité minimum garantissant leur survie ; on utilise le plus fréquemment des tentes dont l'usage, cependant, n'est pas des mieux adapté à une survie en conditions climatiques sévères. Le remplacement des tentes par des constructions « en dur », à l'aide d'éléments préfabriqués amenés sur place est souvent écarté pour des raisons de coûts, de manque de main d'oeuvre appropriée, de moyens techniques notamment, que ce soit au niveau du transport aussi bien que du montage, respectivement du démontage en vue-d'un réemploi.

Dans la mesure où il convient d'offrir un maximum d'espace disponible, habitable sur une surface donnée, la construction d'un abri de forme sphérique ou analogue tel un dôme géodésique est de loin la plus appropriée. Ce genre de construction sert actuellement de protection pour des installations techniques sensibles tels des radars, des antennes, des télescopes ; il sert aussi de couverture pour des surfaces dédiées au sport ou aux loisirs par exemple. Ces structures sont cependant toutes permanentes.

Dans ce cadre, US 2002/0088185 décrit un dôme géodésique formé d'un ensemble de panneaux triangulaires en un matériau rigide, de préférence en métal, et joints l'un à l'autre par des plis latéraux et solidarisés au moyen de vis ou rivets. Ces panneaux une fois assemblés sont habillés à l'extérieur de joints d'étanchéité et, à l'intérieur, d'une couche de matière isolante. Ce type de construction est permanente et sert d'habitation par exemple ; elle n'est cependant pas montable et démontable à souhait

US 2003/0213186 décrit une méthode d'assemblage de panneaux triangulaires en un matériau rigide pour former un dôme géodésique. Cette méthode de montage nécessite la mise en place préalable d'une structure comprenant des barres d'espacement et des points de fixation, sur laquelle viennent ensuite s'accrocher les panneaux en question. Ladite structure peut ou non rester en place, mais les points de fixation demeurent en place et font partie de l'ensemble construit.

US 4.611.441, finalement, se rapporte à un dôme géodésique isolant formé d'un ensemble de panneaux en forme de triangles de 2 types, l'un étant simplement plus grand que l'autre. Ces panneaux sont préformés ou prédécoupés puis assemblés individuellement, de sorte à incorporer de la matière isolante ; ils sont ensuite joints l'un à l'autre par leurs arrêtes, au moyen d'attaches disposées sur les faces externes comme internes. A la face interne de chaque jonction de panneau subsiste un espace en V permettant d'y faire passer par exemple un câble électrique ensuite comblé d'une matière isolante. Des joints d'étanchéités sont disposés sur les arrêtes externes. Cette construction est également de type permanent.

Le document GB1184548 montre un kit de construction pour un dôme géodésique, ledit kit comprenant des panneaux de forme triangulaire et trapezoïdale conformés de sorte à être assemblés adjacents par leur tranche.

Les populations et les organismes confrontés à la problématique évoquée plus haut sont encore aujourd'hui à la recherche de moyens adéquats, en particulier de moyens et de matériaux de construction aisément transportables, permettant la construction rapide d'habitations offrant toute la solidité et la protection requise dans de telles situations.

La présente invention apporte une solution adéquate aux multiples défis posés à l'homme du métier, s'agissant de construire puis démonter aisément et rapidement une habitation temporaire offrant toutes les conditions de protection, solidité, rigidité, sécurité et confort à des personnes sinistrées, notamment dans conditions climatiques sévères.

### Résumé de l'Invention

L'invention a premièrement pour objet un kit de construction pour une habitation temporaire et/ou démontable comprenant un plancher 1 sur lequel est monté un dôme géodésique 2, ledit kit se composant pour le moins de
a) un ensemble d'éléments unitaires 3 plans de forme triangulaire et / ou trapézoïdale prénumérotés ;
b) de moyens de fixation amovibles 6 et de l'outillage correspondant pour solidariser les éléments unitaires ;
c) d'un ensemble de languettes de guidage 5 ;
d) d'un conteneur de rangement ; et
e) d'instructions de montage, respectivement de démontage, lesdits éléments unitaires 3 étant dimensionnés de sorte à être manipulés par une seule personne adulte de constitution moyenne et conformés de sorte à être assemblé par leur tranche.

L'invention a également pour objet une habitation temporaire et / ou démontable résultant de la mise en oeuvre du kit de construction ci-dessus, plus particulièrement une habitation comprenant un plancher 1 de forme polygonale sur lequel est monté un dôme géodésique 2, dans laquelle ledit plancher et le dôme sont constitués d'éléments unitaires plans 3 de forme triangulaire et / ou trapézoïdale assemblés adjacents par "leur tranche, lesdits éléments unitaires étant faits d'un matériau rigide thermiquement et / ou phonétiquement isolant, et chacun d'entre eux est dimensionné de sorte qu'il soit manipulable par une seule personne adulte de constitution moyenne.

L'invention a finalement pour objet un procédé de montage et démontage du kit susmentionné.

### Brève description des dessins

Fig. 1A est une vue tridimensionnelle schématique d'une première exécution de l'invention ;
Fig. 1B est une vue en coupe de l'habitation selon Fig.1A ;
Fig. 2A est une vue tridimensionnelle schématique d'une seconde exécution de l'invention ;
Fig. 2B est une vue en coupe de l'habitation selon Fig. 2A ;
Fig. 3 est une vue tridimensionnelle schématique d'une autre exécution de l'invention ;
Fig. 4 est une vue tridimensionnelle schématique d'une l'habitation selon Fig. 2A en cours de montage ;
Fig. 5A à Fig. 5E représentent vus en plan l'ensemble des éléments unitaires triangulaires nécessaires à la construction d'une habitation selon Fig. 2A ;
Fig. 6 est une représentation schématique d'une partie des éléments unitaires nécessaires à la construction du plancher d'une habitation selon Fig. 2A ;
Fig. 7A à Fig. 7D représentent vus en plan l'ensemble des éléments unitaires triangulaires et trapézoïdaux nécessaires à la construction d'une habitation selon Fig. 1A ;
Fig. 8 est une vue en coupe (partielle) de deux éléments unitaires venant s'assembler adjacents par la tranche ;
Fig. 9 est une vue en coupe (partielle) des éléments unitaires selon Fig. 7 une fois assemblés adjacents par la tranche.

### Description détaillée de l'Invention

Par habitat ou habitation temporaire, on définit une habitation voire un abri destinée à être provisoirement occupée par des personnes, groupes ou familles victimes de catastrophe naturelle par exemple, le temps nécessaire pour celles-ci de réintégrer leur domicile initial une fois ce dernier réparé ou reconstruit. Ladite habitation est donc essentiellement destinée à constituer un abri suffisant pour recréer en toute sécurité, et avec le confort nécessaire, les conditions de vie appropriées. Cette définition ne doit pas être pour autant prise au sens étroit, une habitation aisément montable, respectivement démontable, et transportable pouvant fort bien convenir à des personnes nomades, non affectées par une catastrophe naturelle ; on peut aussi envisager le montage de telles habitations dans le cadre d'installations de campings, de rassemblements temporaires ou manifestations diverses, sportives par exemple.

Rien n'empêche non plus que ce type d'habitation soit en fin de compte occupé pour une période allant nettement au-delà de ce qui est strictement nécessaire ou communément admis pour le terme « temporaire » ; tout ceci dépendra fortement des conditions locales, climatiques, économiques aussi bien que culturelles.

Par habitat ou habitation démontable on entend définir un ensemble construit se démontant pièce par pièce, sans destruction du matériel utilisé, et réutilisable en l'état sur un site différent par simple montage de tous les éléments individuels provenant de la construction première.

Selon l'invention, les éléments unitaires 3 constituant le plancher 1 comme le dôme 2 peuvent exclusivement triangulaires (Fig. 2B) ou le plus fréquemment, de forme triangulaire et trapézoïdale (Fig. 1A & 3). Lesdits éléments 3, en fait des panneaux rigides découpés aux dimensions prédéfinies, sont conformés de sorte à ce qu'ils soient assemblés par leur tranche, assurant ainsi un contact optimum nécessaire à la rigidité ainsi qu'à l'isolation de l'ensemble. Afin d'assurer un montage des plus exact desdits panneaux, la tranche de chaque panneau est pourvue d'une rainure 4 au moins dans laquelle viendra s'insérer une languette de guidage 5 ; selon les cas deux rainures parallèles 4, 4' peuvent être aménages sur chaque tranche, de même qu'une gorge 7 destinée à recevoir un joint d'isolation (Fig. 7).

L'une des caractéristiques essentielles de l'invention consiste en ce que chacun des éléments unitaires 3, chacun des panneaux, est dimensionné de sorte qu'il soit facilement manipulé par une personne adulte, voire adolescente selon les cas, de force et constitution moyenne : on entend par ces termes prédéfinir aussi bien le poids que les dimensions de l'élément unitaire. L'homme du métier dispose de toutes les données nécessaires au respect de cette règle, qu'il s'agisse de données morphologiques ou dynamiques, de la nature et / ou de la densité des matériaux qu'il conviendra de sélectionner.

De ce fait, et compte tenu du concept même de l'invention qui sera détaillé plus avant, l'assemblage desdits éléments s'effectue par un maximum de deux personnes telles que ci-dessus, sans moyens de levage accessoires. Ceci constitue une seconde caractéristique essentielle de l'invention.

Selon l'invention également, lesdits éléments unitaires sont des panneaux rigides en matériau thermiquement et / ou phonétiquement isolant. Pour peu que ledit matériau présente la solidité mécanique requise, tout matériau commercialement disponible peut convenir à leur fabrication, qui soit simple ou composite. On peut notamment utiliser du bois lamellé, du bois croisé, du matériau polymère composite tel le polyéthylène renforcé par des fibres, de la fibre synthétique (KEVLAR® par exemple), de la fibre de carbone ou de la fibre de verre ou du matériau polymère alvéolaire (polyuréthane par exemple) pour la fabrication des panneaux ; s'agissant de matériau de type sandwich comportant un isolant interne, ce dernier peut être à base de fibre synthétique (fibre de verre par exemple) aussi bien que naturelle telle la fibre de coco, la chanvre, la laine, la cellulose de bois floconné.

Selon une mise en oeuvre préférentielle de l'invention, les éléments unitaires 3 susmentionnés comportent un cadre de rigidification, par exemple en bois massif, et deux panneaux venant définir un espace interne destiné à recevoir la matière thermiquement et / ou phonétiquement isolante.

Les languettes de guidage 5 sont de préférence en bois ou tout matériau de substitution du commerce adéquat. Le matériau constituant le joint d'isolation est également un matériau courant.

Selon les nécessités, selon l'usage de l'ensemble dans des conditions climatiques données, on peut utiliser un matériau composite comprenant un revêtement étanche à l'eau et / ou à la vapeur sur au moins une des faces, les éléments ainsi conçus étant alors conformés de sorte que ladite face étanche soit la face externe.

Selon l'invention également, certains éléments unitaires 3 constituant le dôme 2 peuvent comporter un vitrage isolant transparent, par exemple un vitrage double inséré dans un cadre dimensionné de sort à coopérer avec l'élément adjacent. De même, un minimum de deux éléments 3 adjacents sera le moment venu muni d'une articulation de type charnière pour constituer la porte de l'habitation. Selon le type de construction retenu, deux éléments 3 triangulaires opposés par leur base seront agencés de sorte que ladite base soit libre de mouvement et qu'ils constituent ainsi une porte à deux battants ; on peut également concevoir un porte constituée de deux éléments 3 de forme trapézoïdale mis bout à bout.

Les moyens d'assemblage des éléments unitaires 3 sont des moyens de fixation amovibles 6 d'usage courant tels que vis et brides, vis et écrous ou vis de rappel par exemple. La solidarisation des éléments unitaires 3 composant le plancher 1 s'effectuera de préférence à l'aide de simples vis ; la solidarisation des éléments unitaires 3 composant le dôme 2 s'effectuera au moyen de vis de rappel, de présence disposées à raison de trois fixations par arrête sur la face externe du dôme en cours de construction. L'avantage de ce type de fixation est qu'il ne nécessite pas le recours à un outillage complexe, un tournevis ou une simple clé suffisant.

Selon une exécution de l'invention, le plancher 1 comporte une pièce centrale polygonale 8, de degré identique audit plancher 1 lui-même polygonal, par exemple un assemblage de triangles dimensionnés de sorte à remplir les conditions énoncées plus haut (manipulation par une personne seulement) et monté extemporanément (Fig. 3)

Conformément à l'invention, chacune des pièces constitutives de l'ensemble, pour l'essentiel les éléments unitaires ou panneaux 3, est numérotée et / ou munie de repères aisément repérables de façon que l'assemblage des diverses pièces nécessaires s'opère dans l'ordre prescrit. De tels repères seront visibles et faciles à interpréter par les utilisateurs.

Selon l'invention, les éléments nécessaires à la construction d'une habitation temporaire sont rassemblés, en usine par exemple, sous la forme d'un kit de construction comprenant le nombre prévu d'éléments unitaires plans, triangles et ou trapèzes et polygone central selon les cas, le nombre correspondant de languettes de guidage et de moyens de fixation amovibles, l'outillage approprié ainsi que les instructions de montage, respectivement de démontage.

Le tout est placé dans un conteneur de rangement ou de transport, une caisse par exemple, réutilisable ou non selon les circonstances données. La prudence veut qu'un lot de pièces de remplacement soit le cas échéant aussi placé dans ledit conteneur. De même, à titre purement accessoire, peut-on ajouter une bâche étanche destinée à recouvrir tout ou partie du dôme lorsque celui-ci est exposé à la pluie ou à la neige par exemple.

Conformément à l'invention, on procède au montage en suivant les étapes ci-après :
i) on assemble premièrement, adjacents par la tranche, les éléments unitaires 3 constituant le plancher 1 puis on les fixe un à un de sorte à solidariser l'ensemble ; partant de la pièce polygonale centrale 8 si c'est le cas, on procède en assemblant premièrement chaque élément de forme trapézoïdale 9 par sa plus petite arrête à ladite pièce centrale ; une fois le plancher sur son emplacement désigné,
ii) on fixe un à un, adjacents par la tranche, chacun des éléments unitaires 3 constituant le dôme au plancher puis entre eux selon la prénumérotation définie, de sorte à constituer l'enveloppe de base du dôme 2 ;
iii) on fixe ensuite un à un, adjacents par la tranche, chacun des éléments unitaires 3 constituant le dôme 2 à l'arrête supérieure de l'enveloppe de base, puis entre eux selon la prénumérotation définie, de sorte à constituer au moins une enveloppe intermédiaire du dôme 2 ; et
iv) on fixe ensuite un à un, adjacents par la tranche, chacun des éléments unitaires 3 à l'arrête supérieure de l'enveloppe intermédiaire supérieure, puis entre eux selon la prénumérotation définie, de sorte à constituer l'enveloppe sommitale de l'habitation.

Afin d'assurer de manière optimale la régularité du montage, la rigidité et l'étanchéité de l'habitation, on dispose préalablement au moins une languette de guidage 5 dans la rainure 4 correspondante aménagée sur la tranche d'un premier élément unitaire 3, puis on aligne le second élément unitaire selon la prénumérotation définie, par sa tranche, sur la languette de guidage 5 dudit premier élément et on solidarise l'ensemble à l'aide des moyens de fixation amovibles 6.

De même est-il opportun d'intercaler un joint d'isolation dans la gorge 7 aménagée à cet effet sur la tranche d'un premier élément unitaire 3 avant de procéder à la pose d'un second élément sur ladite tranche.

L'un des avantages déterminants de l'invention est que ce type de montage ne nécessite pas plus que le recours à deux personnes pour la construction d'un habitat de secours standard, de 5 à 6 m de diamètre au plancher, respectivement de 2,50 à 3 m de hauteur au centre. De tels habitats peuvent fort bien ne comporter que des éléments de forme triangulaire pour la constitution du dôme (Fig. 2A).

A titre d'exemple, on décrira ci-après par le détail la quasi-totalité des éléments d'un kit de construction destiné au montage d'une habitation telle qu'illustrée par Fig. 2A et 2B.
a) décagone central plancher : diamètre 120 cm
b) trapèzes plancher -10 pièces : grande base 155, petite base 37, côtés 190 cm
c) triangles dôme - type A 10 pièces : 154,5 x 148,5 x 148, cm
d) triangles dôme - type B 10 pièces : 148,5 x 133,8 x 148,5 cm
e) triangles dôme - type C gauche 5 pièces : 133,8 x 126,3 x 129,4 cm
f) triangles dôme - type C droite 5 pièces : 133,8 x 1129,4 x 164,6 cm
g) triangles dôme - type D 5 pièces : 164,6 x 147,0 x 164,6 cm
h) triangles dôme - type E 5 pièces : 147,0 x 129,4 x 129, 4 cm
i) nombre de languettes : 130 - section 2 x 0,8 cm
j) nombre de fixations : 152

Dans une exécution particulière de l'invention, 3 des panneaux de types A et 2 panneaux de type B ont été pourvus d'un vitrage isolant transparent. De même a-t-on pourvu 2 panneaux de type D d'un vitrage isolant circulaire. La porte est constituée à partir d'un panneau de type C droite et d'un panneau de type B.

Le montage d'un tel ensemble s'effectue à l'aide de deux personnes, en 3 à 4 heures environ selon l'habilité ou l'expérience des monteurs. Chaque panneau pèse en moyenne 15 à 18, voire 20 kg. Le démontage s'effectue en un max. de 2 à 3 heures.

A titre d'exemple additionnel, on décrira ci-après la quasi-totalité des éléments d'un kit de construction destiné au montage d'une habitation telle qu'illustrée par Fig. 1A et 1B.
a) dodécagone central plancher : diamètre 10 cm
b) trapèzes plancher -12 pièces : grande base 155, petite base 41,5, côtés 220 cm
c) trapèzes dôme - type A 12 pièces : 155,3 x 143,5 x 117,0, cm
d) trapèzes dôme - type B 12 pièces : 143,5 x 109,8 x 115,8 cm
e) trapèzes dôme - type C 12 pièces : 109,8 x 59,4 x 114,3 cm
f) triangles dôme - type D 12 pièces : 59,4 x 117,0 x 117,0 cm
g) nombre de languettes : 126 - section 2 x 0,8 cm
h) nombre de fixations : 249

Dans une exécution particulière de l'invention, plusieurs des panneaux de types A, B et C, certains d'entre eux adjacents, ont été pourvus d'un vitrage isolant transparent.

Le montage d'un tel ensemble s'effectue à l'aide de deux personnes, 3 à 4 heures environ selon l'habileté ou l'expérience des monteurs. Chaque panneau pèse en moyenne 15 à 18, voire 20 kg. Le démontage s'effectue en un max. de 2 à 3 heures.

On réalise ainsi que le montage de ces ensembles ne nécessite aucun recours à des moyens de levage accessoires.

Lorsque la construction d'un abri ou d'une habitation temporaire de dimensions plus importantes est requise, par exemple allant jusqu'à 8 - 12 m de diamètre au plancher, respectivement 5 à 6 m de hauteur au centre, le recours à une main-d'oeuvre complémentaire peu s'avérer judicieux pour des raisons de rapidité ; à titre d'instrument annexe, seule une échelle, le cas échéant une plateforme intérieure peuvent alors s'avérer utiles. Des moyens de levage accessoires, cependant, ne sont pas nécessaires non plus. Dans de telles habitations, la plateforme de montage pourra demeurer sur place et servir alors de plancher intermédiaire.

Le degré du polygone de base, le plancher, sera déterminé tenant compte du diamètre dudit plancher et de la largeur maximum de chaque élément unitaire plutôt qu'arbitrairement ; l'approche géométrique de la réalisation d'un dôme géodésique ne pose aucun problème à ce stade, l'homme du métier ayant accès aux formules mathématiques adéquates.

## Revendications

1. Kit de construction pour une habitation temporaire et / ou démontable comprenant un plancher de forme polygonale 1 sur le quel est monté un dôme géodésique 2, ledit kit de construction comprenant
a) un ensemble d'éléments unitaires plans 3 de forme triangulaire et / ou trapézoïdale prénurnérotés ;
b) des moyens de fixation amovibles 6 et de l'outillage correspondant pour solidariser les éléments unitaires ;
c) un ensemble de languettes de guidage 5 ;
d) un conteneur de rangement ; et
e) des instructions de montage, respectivement de démontage,
lesdits éléments unitaires 3 étant faits d'un matériau rigide thermiquement et / ou phonétiquement isolant, étant dimensionnés de sorte à être manipulés par une seule personne adulte de constitution moyenne et étant conformés de sorte à être assemblés adjacents par leur tranche.

2. Kit de construction selon la revendication 1, dans lequel au moins un des éléments unitaires est pourvu d'un vitrage isolant transparent.

3. Kit selon la revendication 1, dans laquelle les éléments unitaires 3 sont des triangles.

4. Kit selon la revendication 1, dans laquelle les éléments unitaires 3 sont des triangles et des trapèzes.

5. Kit selon l'une des revendications 1 à 4, dans laquelle le plancher 1 comporte en son centre un élément unitaire en forme de polygone de degré identique.

6. Kit selon l'une des revendications 1 à 5, dans laquelle l'agencement des éléments unitaires 3 formant le dôme 2 est tel qu'il présente des arrêtes continues horizontales.

7. Kit selon l'une des revendications 1 à 6, dans laquelle la tranche de chacun des éléments unitaires 3 est pourvue d'au moins une rainure 4 destinée à coopérer avec une languette de guidage 5.

8. Kit selon l'une des revendication 1 à 7, dans laquelle les éléments unitaires 3 sont maintenus solidaires l'un à l'autre par des moyens de fixation amovibles 6, de préférence répartis à raison de minimum trois par arrête.

9. Kit selon l'une des revendications 1 à 8, dans laquelle la tranche de chacun des éléments unitaires 3 est pourvue d'une gorge 7 destinée à recevoir un joint d'isolation.

10. Kit selon l'une des revendications 1 à 9, dans laquelle les éléments unitaires 3 sont étanches à l'eau et / ou à la vapeur sur au moins leur face externe.

11. Kit selon l'une des revendications 1 à 10 comportant une porte formée à partir d'un ou plusieurs éléments unitaires 3 constituant le dôme, tels deux éléments de forme trapézoïdale mis bout à bout ou deux éléments de forme triangulaire joints par leur base.

12. Procédé de montage d'une habitation temporaire et / ou démontable comprenant un plancher de forme polygonale 1 sur le quel est monté un dôme géodésique 2, par la mise en oeuvre d'un kit de construction selon la revendication 1, dans lequel
i) on assemble premièrement, adjacents par la tranche, les éléments unitaires 3 constituant le plancher 1 puis on les fixe un à un de sorte à solidariser l'ensemble ;
ii) on fixe un à un, adjacents par la tranche, chacun des éléments unitaires 3 au plancher 1 puis entre eux selon la prénumérotation définie, de sorte à constituer l'enveloppe de base du dôme 2 ;
iii) on fixe ensuite un à un, adjacents par la tranche, chacun des éléments unitaires 3 à l'arrête supérieure de l'enveloppe de base puis entre eux selon la prénumérotation définie, de sorte à constituer au moins une enveloppe intermédiaire du dôme 2 ; et
iv) on fixe ensuite un à un, adjacents par la tranche, chacun des éléments unitaires à l'arrête supérieure de l'enveloppe intermédiaire supérieure puis entre eux selon la prénumérotation définie, de sorte à constituer l'enveloppe sommitale de l'habitation.

13. Procédé de montage selon la revendication 12, dans lequel ont dispose préalablement au moins une languette de guidage 5 dans la rainure correspondante 4 aménagée sur la tranche d'un premier élément unitaire 3, puis on aligne le second élément unitaire 3 selon la prénumérotation définie, par sa tranche, sur la languette de guidage 5 dudit premier élément et on solidarise l'ensemble au moyen des moyens de fixation amovibles 6.

14. Procédé selon l'une des revendications 12 et 13, dans lequel on intercale un joint d'isolation dans la gorge 7 aménagée à cet effet sur la tranche d'un premier élément unitaire 3 avant de procéder à la pose d'un second élément unitaire 3 sur ladite tranche.

## Patentansprüche

1. Bausatz für eine vorübergehende und/oder zerlegbare Behausung, die einen Boden polygonaler Form 1 enthält, auf den eine geodätische Kuppel 2 montiert ist, wobei der Bausatz enthält
a) eine Einheit von vornummerierten, dreieckigen und/oder trapezförmigen, ebenen Einzelelementen 3;
b) entfernbare Befestigungseinrichtungen 6 und entsprechendes Werkzeug, um die Einzelelemente fest miteinander zu verbinden;
c) eine Einheit von Führungszungen 5;
d) einen Verstaubehälter; und
e) Montage- bzw. Zerlegungsanweisungen,
wobei die Einzelelemente 3 aus einem wärme- und/oder schallisolierenden, steifen Material hergestellt sind, so bemessen sind, dass sie von einem einzigen Erwachsenen gehandhabt werden können, und so gestaltet sind, dass sie über ihre Schmalseite aneinandergrenzend zusammengefügt werden.

2. Bausatz nach Anspruch 1, wobei mindestens eines der Einzelelemente mit einer durchsichtigen Isolierverglasung versehen ist.

3. Bausatz nach Anspruch 1, wobei die Einzelelemente 3 Dreiecke sind.

4. Bausatz nach Anspruch 1, wobei die Einzelelemente 3 Dreiecke und Trapeze sind.

5. Bausatz nach einem der Ansprüche 1 bis 4, wobei der Boden 1 in seiner Mitte ein Einzelelement in Form eines Polygons gleichem Grades aufweist.

6. Bausatz nach einem der Ansprüche 1 bis 5, wobei die Anordnung der die Kuppel 2 formenden Einzelelemente 3 so ist, dass sie durchgehende waagrechte Kanten aufweist.

7. Bausatz nach einem der Ansprüche 1 bis 6, wobei die Schmalseite jedes der Einzelelemente 3 mit mindestens einer Rille 4 versehen ist, die dazu bestimmt ist, mit einer Führungszunge 5 zusammenzuwirken.

8. Bausatz nach einem der Ansprüche 1 bis 7, wobei die Einzelelemente 3 durch entfernbare Befestigungseinrichtungen 6 fest miteinander verbunden gehalten werden, die vorzugsweise in einer Anwahl von mindestens drei pro Kante verteilt sind.

9. Bausatz nach einem der Ansprüche 1 bis 8, wobei die Schmalseite jedes der Einzelelemente 3 mit einer Kehle 7 versehen ist, die dazu bestimmt ist, eine Isolierdichtung aufzunehmen.

10. Bausatz nach einem der Ansprüche 1 bis 9, wobei die Einzelelemente 3 zumindest auf ihrer Außenseite wasser- und/oder und oder dampfdicht sind.

11. Bausatz nach einem der Ansprüche 1 bis 10, der eine Tür aufweist, die ausgehend von einem oder mehreren die Kuppel 2 bildenden Einzelelementen 3 geformt wird, wie zwei stumpf aneinandergefügten trapezförmigen Elementen oder zwei durch ihre Basis miteinander verbundenen dreieckigen Elementen.

12. Verfahren zur Montage einer vorübergehenden und/oder zerlegbaren Behausung, die einen Boden polygonaler Form 1 enthält, auf den eine geodätische Kuppel 2 montiert ist, durch die Verwendung eines Bausatzes nach Anspruch 1, wobei
i) zuerst die den Boden 1 bildenden, über ihre Schmalseite aneinandergrenzenden Einzelelemente 3 zusammengefügt und dann einzeln befestigt werden, um die Einheit fest zu verbinden;
ii) jedes der über die Schmalseite aneinandergrenzenden Einzelelemente 3 einzeln am Boden 1 und dann gemäß der festgelegten Vornummerierung aneinander befestigt werden, um die Basishülle der Kuppel 2 zu bilden;
iii) anschließend jedes der über die Schmalseite aneinandergrenzenden Einzelelemente 3 einzeln an der oberen Kante der Basishülle und dann gemäß der definierten Vornummerierung aneinander befestigt werden, um mindestens eine Zwischenhülle der Kuppel 2 zu bilden; und
iv) anschließend jedes der über die Schmalseite aneinandergrenzenden Einzelelemente einzeln an der oberen Kante der Zwischenhülle und dann gemäß der definierten Vornummerierung aneinander befestigt werden, um die Scheitelhülle der Behausung zu bilden.

13. Montageverfahren nach Anspruch 12, wobei vorab mindestens eine Führungszunge 5 in der entsprechenden, auf der Schmalseite eines ersten Einzelelements 3 ausgesparten Rille 4 angeordnet wird, dann das zweite Einzelelement 3 gemäß der definierten Vornummerierung mit seiner Schmalseite zur Führungszunge 5 des ersten Elements fluchtend ausgerichtet und die Einheit mittels entfernbarer Befestigungseinrichtungen 6 fest verbunden wird.

14. Verfahren nach einem der Ansprüche 12 und 13, wobei eine Isolierdichtung in die zu diesem Zweck auf der Schmalseite eines ersten Einzelelements 3 ausgesparte Kehle 7 eingefügt wird, ehe ein zweites Einzelelement 3 auf der Schmalseite angesetzt wird.

## Claims

1. Construction kit for erecting a temporary and/or disassemblable dwelling comprising a floor 1 of polygonal shape, on which a geodesic dome 2 is mounted, the said construction kit comprising
a) a set of numbered flat individual elements 3 of triangular and/or trapezoidal shape;
b) removable fixing means 6 and corresponding tooling for joining the individual elements together;
c) a set of guide tabs 5;
d) a storage container; and
e) instructions for assembly and disassembly respectively,
the said individual elements 3 being made of a thermally and/or acoustically insulating rigid material, being sized so that they can be handled by a single adult of average build, and being configured such that they can be assembled with their edge faces adjacent.

2. Construction kit according to Claim 1, in which at least one of the individual elements is provided with transparent insulating glazing.

3. Kit according to Claim 1, in which the individual elements 3 are triangles.

4. Kit according to Claim 1, in which the individual elements 3 are triangles and trapeziums.

5. Kit according to one of Claims 1 to 4, in which the floor 1 at its centre comprises an individual element in the shape of a polygon of the same order.

6. Kit according to one of Claims 1 to 5, in which the layout of the individual elements 3 that form the dome 2 is such that it exhibits horizontal continuous edges.

7. Kit according to one of Claims 1 to 6, in which the edge face of each of the individual elements 3 is provided with at least one slot 4 intended to engage with a guide tab 5.

8. Kit according to one of Claims 1 to 7, in which the individual elements 3 are kept joined together by removable fixing means 6, preferably allocated at a rate of at least three per edge.

9. Kit according to one of Claims 1 to 8, in which the edge face of each of the individual elements 3 is provided with a groove 7 intended to accept an insulating gasket.

10. Kit according to one of Claims 1 to 9, in which the individual elements 3 are watertight and/or vapourtight, at least on their external face.

11. Kit according to one of Claims 1 to 10, comprising a door formed from one or more individual elements 3 of which the dome is made, such as two elements of trapezoidal shape placed end to end or two elements of triangular shape joined by their base.

12. Method of assembling a temporary and/or disassemblable dwelling comprising a floor of polygonal shape 1, on which a geodesic dome 2 is mounted, by using a construction kit according to Claim 1, in which
i) first of all, the individual elements 3 that make up the floor 1 are brought together with their edge faces adjacent, then they are fixed one by one in order to join the set together;
ii) each of the individual elements 3, with their edge faces adjacent, is fixed one by one to the floor 1 and then to one another in the defined numbering sequence so as to form the basic shell of the dome 2;
iii) each of the individual elements 3, with their edge faces adjacent, is then fixed one by one to the upper edge of the basic shell and then to one another in the defined numbering sequence so as to form at least one intermediate shell of the dome 2; and
iv) each of the individual elements, with their edge faces adjacent, is then fixed one by one to the upper edge of the upper intermediate shell then to one another in the defined numbering sequence, so as to form the capital shell of the dwelling.

13. Method of assembly according to Claim 12, in which at least one guide tab 5 is placed beforehand in the corresponding slot 4 formed on the edge face of a first individual element 3, then the second individual element 3 in the defined numbering sequence is aligned, via its edge face, on the guide tab 5 of the said first element and the set is joined together using the removable fixing means 6.

14. Method according to one of Claims 12 and 13, in which an insulating gasket is inserted into the groove 7 formed for that purpose on the edge face of a first individual element 3 before a second individual element 3 is laid on the said edge face.
